# EUROPÄISCHE PATENTSCHRIFT

(11) **EP 0 647 954 B1**
(45) Veröffentlichungstag und Bekanntmachung des Hinweises auf die Patenterteilung: **27.11.1996**
(21) Anmeldenummer: 94115387.6
(22) Anmeldetag: 29.09.1994
(51) Int. Cl.: H01H 21/50

(54) **Drehantrieb**
Rotary drive
Entraînement rotatif

(30) Priorität: 12.10.1993 DE 9315441 U
(43) Veröffentlichungstag der Anmeldung: 12.04.1995
(73) Patentinhaber: SIEMENS AKTIENGESELLSCHAFT, 80333 München (DE)
(72) Erfinder: Zimmerman, Rudolf, Dipl.-Ing., D-92237 Sulzbach-Rosenberg (DE)

(56) Entgegenhaltungen:
- CH-A- 666 765
- DE-A- 1 928 788
- DE-A- 2 427 315
- DE-A- 3 412 517
- US-A- 3 142 187

## Beschreibung

Die Erfindung betrifft einen Drehantrieb für einen elektrischen Schalter, der eine Rosette, eine drehbare Kulisse und einen Schieber umfaßt (US-A-3 142 187).

Derartige Drehantriebe sind auf dem Elektromarkt für Niederspannungsschaltgerate erhältlich und gehören zum Stand der Technik. Bei diesen wird durch Drehbewegung eines Knebels vor der Fronttafel in axialer Richtung über eine Kulisse ein Schieber ausgefahren, der ein Schaltelement an der Rückseite des Schalters betätigt. Der Drehantrieb ist dabei mit einem Knebel oder Schloß als Handhabe mit Raster- oder Tasterfunktion ausgeführt. Die Rückstellung des Drehantriebs bei Freigabe der Handhabe wird durch Federkraft in axialer Richtung auf den Schieber bewirkt.

Eine derartige Ausführungsform ist jedoch mit folgenden Nachteilen verbunden. Zur sicheren Rückfuhrung in die Nullstellung ist eine relativ hohe Federkraft und Steilheit von Gewindesegmenten an der Kulisse erforderlich. Dies führt bei Betätigung, insbesondere bei Bestückung mit mehreren Schaltelementen, zu Schwergängigkeit bis hin zur Selbsthemmung, was durch Fetten zu verhindern versucht wird. Zur Funktion "Tasten" muß die Aufgleitbewegung der Schieber noch auf der Schräge der Gewindesegmente gestoppt werden. Dadurch wirken sich Drehwinkeltoleranzen des Anschlages stark auf den Hub an den Schaltelementen aus. Außerdem erweist es sich bei dieser Ausführung als nachteilig, daß bei einem beleuchtbaren Drehantrieb der für die Lampe und deren Auswechselung von der Betätigerseite aus notwendige freie Querschnitt durch die Feder eingeschränkt wird.

Zwar gehört es zum Stand der Technik die Rückstellung der Schieber durch eine Drehrückführung mittels einer Drehfeder zu bewerkstelligen. Zur Verwirklichung eines rastenden Antriebs ist jedoch eine Zusatzrastung erforderlich.

Daher liegt der Erfindung die Aufgabe zugrunde, einen elektrischen Schalter der oben genannten Art zu schaffen, bei dem die Verrastung über die Drehfeder erfolgt. Die Aufgabe wird gelöst durch einen Schalter mit dem Merkmalen gemäß Anspruch 1. Als besonders vorteilhaft erweist sich eine Ausführungsform, bei der die Drehfeder mindestens eine kreisförmige Windung aufweist und die beiden Federenden die Kreisform tangential bzw. auf einem Radius nach außen bis auf einen bestimmten Abstand verlassen, dann gegenläufig abgebogen sind und als zwei parallel zur Drehfederachse verlaufende Drahtstücke enden.

Weitere vorteilhafte Weiterbildungen der Erfindung sind den Unteransprüchen 3 bis 11 zu entnehmen.

Ein Ausführungsbeispiel der Erfindung wird im folgenden anhand einer Zeichnung näher erläutert. Es zeigen:
- FIG 1: Eine Explosionsdarstellung des erfindungsgemäßen Drehantriebs,
- FIG 2: einen Querschnitt durch den Drehantrieb,
- FIG 3: eine perspektivische Ansicht des Drehantriebs im Aufriß.

In FIG 1 ist eine Explosionsdarstellung des erfindungsgemäßen Drehantriebs 1 dargestellt, der eine Rosette 2, zwei Schieber 4, eine Kulisse 3, eine Drehfeder 5, eine Abdeckung 9, eine Dichtung 15, einen Frontring 16 und einen Knebel 17 umfaßt. Die Darstellung verdeutlicht die Einbaulage der genannten Komponenten.

Die Drehfeder 5 besteht aus mehreren aneinanderliegenden Windungen 12 gleichen Durchmessers. Beide Enden 6,7 der Drehfeder 5 verlassen den Durchmesser tangential bzw. auf einem Radius nach außen bis auf einen bestimmten Abstand, sind dann gegenläufig rechtwinklig abgebogen und enden als zwei parallel zur Wicklungsachse in gleicher Höhe verlaufende gerade Drahtstücke. Die Windungen 12 der Drehfeder 5 umschließen mit geringem Spiel eine durch die Abdeckung 9 gebildete Innenführung, die allerdings auch durch die Kulisse 3, in der die Drehfeder 5 konzentrisch gelagert ist, gegeben sein kann.

FIG 2 zeigt in einer Querschnittsdarstellung die Position der Drehfeder 5 in der unbetätigten Nullstellung und in der über das Federende 7 verrasteten Stellung. Die Rosette 2 weist eine weitgehend ringförmige Fläche mit einem stufenförmigen Absatz 10 und einem Bereich 19 mit Durchmesserverringerung auf, der durch zwei radial verlaufende Übergänge 18 zum Absatz 10 hin begrenzt ist, zu deren beiden Seiten in gleichem Winkelabstand im stufenförmigen Absatz 10 jeweils eine Rastfalle 11 liegt.

Die Kulisse 3 ist weitgehend innerhalb der Rosette 2 angeordnet und trägt innerhalb des dem Knebel 17 zugewandten in Form eines Kreisrings ausgebildeten Endbereiches die Drehfeder 5. Der kreisringförmige Endbereich ist mit zwei Ausschnitten 14 im gleichen Winkelabstand, wie die oben erwähnten Übergänge 18 solcher Art versehen, daß ebenfalls radial verlaufende Übergänge 20 der Ausschnitte 14 sich in der Nullstellung des Drehantriebs mit den oben erwähnten Übergängen 18 der Rosette 2 in Überdeckung befinden.

Eine konzentrische Außenführung mit entsprechendem Durchmesser spannt die flügelartig abstehenden Federenden 6,7 nach innen. Die Außenfuhrung ist axial in halber Federhöhe zweigeteilt, in den als Absatz 10 der Rosette 2 ausgebildeten feststehenden Teil und den als kreisförmigen Endbereich der Kulisse 3 drehbaren Teil, der mit dem Knebel 17 als Handhabe verbunden ist.

Die vor dem Einsetzen in Öffnungsrichtung, d.h. durch Durchmesservergrößerung vorgespannte Drehfeder 5 stützt sich mit ihren Federenden 6,7 an den radial verlaufenden Übergängen 18,20 ab. Bei Auslenkung des Drehantriebs entgegen dem Uhrzeigersinn gemäß FIG 2 liegt das rechte Federende 6 am Übergang 18 fest an, während das linke Federende 7 durch den Übergang 20 am linken Ausschnitt 14 der Kulisse 3 mitgeführt wird und sich am Absatz 10 der Rosette 2 abstützt. Damit ist die selbsttätige Rückkehr, d.h. die Funktion "Tasten" gewährleistet.

Die erwähnte Rastfalle 11 ist zur Erzielung der "rastenden" Funktion vorgesehen. Durch die Vorspannung der Federenden 6,7, die durch die "öffnende" Betätigung verstärkt wird, rastet das ausgelenkte Federende 7 in die in der Endstellung deckungsgleichen Fallen, d.h. in die Rastfalle 11 der Rosette 2 und in den Ausschnitt 14 der Kulisse 3 ein. Damit ist die Rückführung zuverlässig blockiert, da die Raststabilität mit der Federspannung steigt.

Beim manuellen Ausrasten, d.h. dem Rückstellen des Drehantriebs nach Überwinden eines Kraftberges, wird das eingerastete Federende 7 von der tangentialen Rückführungsfläche 8 in dem Ausschnitt 14 nach innen geschoben, worauf nach Verlassen der feststehenden Rastfalle 11 die selbsttätige Rückführung in die Nullstellung erfolgt.

Wie aus der FIG 2 ersichtlich, kann die Drehfeder 5 in eine als auch in zwei Richtungen zur Erzielung eines Zweistellungsantriebes ausgelenkt werden. Bei Auslenkung der Drehfeder 5 in Gegenrichtung zu oben beschriebener Richtung sind aufgrund des völlig symmetrischen Aufbaus lediglich die Funktionen der Federenden 6,7 vertauscht, d.h. das Federende 7 liegt fest an dem Übergang 18 der Rosette 2 an, und das Federende 6 wird durch die Kulisse 3 mitgenommen.

Die Verrastung kann bedarfsweise durch Einsetzen von entsprechend geformten Füllstücken in die Rastfallen 11 aufgehoben werden. Derartige Füllstücke können auch zur Drehbegrenzung verwendet werden, so daß alle Drehantriebsvarianten möglich sind.

Die beschriebene erfindungsgemäße Ausführungsform weist bei entsprechender Dimensionierung und Anordnung der Drehfeder 5 einen großen freien Querschnitt 13 auf, der nur vom vorgegebenen Außendurchmesser und den erforderlichen Wandstärken von Rosette 2 und Kulisse 3 bestimmt wird. Damit ist die Realisierung von beleuchtbaren Drehantrieben wesentlich verbessert, da nun genug Raum für die Lampe und deren Auswechselung zur Verfügung steht.

In FIG 3 ist ein Aufriß des Drehantriebs 1 perspektivisch dargestellt, der die Anordnung der zuvor genannten Komponenten zueinander wiedergibt. Die Drehfeder 5 befindet sich hier in der Rastposition, denn ihr im Ausschnitt 14 steckendes Federende 6 oder 7 ragt an der Unterseite über den Außenrand der Kulisse 3 hinaus, wo der hier nicht dargestellte Teil der Rosette 2 mit der Rastfalle 11 (siehe FIG 2) liegt.

## Patentansprüche

1. Drehantrieb für einen elektrischen Schalter, der eine Rosette (2), eine drehbare Kulisse (3) und einen Schieber (4) umfaßt sowie folgende Merkmale aufweist:
a) Der Drehantrieb (1) umfaßt eine Drehfeder (5) mit zwei flügelartig abstehenden Federenden (6,7),
b) die Drehfeder (5) ist bezüglich der Kulisse (3) konzentrisch gelagert,
c) in der unbetätigten Nullage des Drehantriebs ist unter einer den Drehfederdurchmesser erweiternden Vorspannung das erste Federende (6) an einem feststehenden Teil (2) und das zweite Federende (7) an einem drehbaren Führungsteil (3) abgestützt,
d) bei Betätigung des Drehantriebs (1) wird die Drehfeder (5) über ihr zweites Federende (7) durch das drehbare Führungsteil (3) ausgelenkt, wobei eine konzentrische Außenfuhrung (10) das zweite Federende (7) nach innen spannt,
e) die Außenführung (10) ist mit einer durch Durchmesservergrößerung ausgeführten Rastfalle (11) versehen, in die das zweite Federende (7) bei Betätigung aufgrund der an ihm infolge der Federspannung wirkenden, nach außen gerichteten Kraft hineinspringt und verrastet,
f) die Verrastung ist durch Ausübung einer Drehkraft in Richtung Nullage über eine am verrasteten zweiten Federende (7) angreifende drehbare, tangentiale Rückführungsfläche (8), z.B. an der Kulisse (3), losbar, indem diese auf das zweite Federende (7) eine zum Mittelpunkt der Drehfeder (5) gerichtete Kraft ausübt.

2. Drehantrieb nach Anspruch 1, **dadurch gekennzeichnet,** daß die Drehfeder (5) mindestens eine kreisförmige Windung (12) aufweist und daß die beiden Federenden (6,7) die Kreisform tangential bzw. auf einen Radius nach außen bis auf einen bestimmten Abstand verlassen, dann gegenläufig rechtwinklig abgebogen sind und als zwei parallel zur Drehfederachse verlaufende Drahtstücke enden.

3. Drehantrieb nach Anspruch 1 oder 2, **dadurch gekennzeichnet**, daß die Windungen (12) der Drehfeder (5) mit geringem Spiel eine Innenführung (9) umschließen.

4. Drehantrieb nach einem der vorangehenden Ansprüche, **dadurch gekennzeichnet**, daß die Innenführung durch die Kulisse (3) gebildet ist.

5. Drehantrieb nach einem der vorangehenden Ansprüche, **dadurch gekennzeichnet**, daß die Rosette (2) einen freien Querschnitt (13) aufweist.

6. Drehantrieb nach einem der vorangehenden Ansprüche, **dadurch gekennzeichnet**, daß das feststehende Teil (2) einen Bereich (19) mit Durchmesserverringerung aufweist, mit einem radial verlaufenden Übergang (18) ausgeführt ist und zur Rosette (2) gehört.

7. Drehantrieb nach einem der vorangehenden Ansprüche, **dadurch gekennzeichnet**, daß die konzentrische Außenführung durch einen kreisförmigen, stufenförmigen Absatz (10) in der Rosette (2) gebildet ist, über dem das drehbare Führungsteil (3) angeordnet ist, das zur Abstützung des zweiten Federendes (7) einen zu den Windungen (12) der Drehfeder (5) hin offenen Ausschnitt (14) als Falle aufweist, der sich teilweise über den stufenförmigen Absatz (10) hinaus erstreckt, so daß das zweite Federende (7) bei Auslenkung der Drehfeder durch einen radialen Übergang (21) am Ausschnitt (14) am Absatz (10) geführt ist und bei Erreichen der Rastfalle (11) in den Ausschnitt (14) hineinspringt.

8. Drehantrieb nach einem der vorangehenden Ansprüche, **dadurch gekennzeichnet**, daß der Ausschnitt (14) mit der tangentialen Rückführungsfläche (8) versehen ist.

9. Drehantrieb nach einem der vorangehenden Ansprüche, **dadurch gekennzeichnet**, daß die genannten Merkmale auch für beide Drehrichtungen vorgesehen sind.

10. Drehantrieb nach einem der vorangehenden Ansprüche, **dadurch gekennzeichnet**, daß in die Rastfalle (11) ein Füllstück eingesetzt ist.

## Claims

1. Rotary drive for an electric switch which comprises a collar (2), a rotatable link (3) and a slide (4) and also has the following features:
a) the rotary drive (1) comprises a torsion spring (5) with two spring ends (6, 7) projecting in a wing-like manner;
b) the torsion spring (5) is mounted concentrically relative to the link (3);
c) in the non-actuated zero position of the rotary drive, under a pre-tension which extends the torsion spring diameter, the first spring end (6) is stayed on a fixed portion (2) and the second spring end (7) is stayed on a rotatable guide portion (3);
d) in the case of actuation of the rotary drive (1), the torsion spring (5) is deflected by way of its second spring end (7) by means of the rotatable guide portion (3), in which case a concentric outer guide (10) tensions the second spring end (7) inwards;
e) the outer guide (10) is provided with a stop trap (11) which is realized by means of diameter enlargement and into which the second spring end (7) springs and is engaged in the case of actuation on account of the outwardly directed force which acts on it in consequence of the spring tension;
f) the engagement can be released by exerting a rotary force in the direction of the zero position by way of a rotatable tangential return face (8), for example on the link (3), which face acts on the engaged second spring end (7), owing to the fact that the face exerts on the second spring end (7) a force which is directed towards the central point of the torsion spring (5).

2. Rotary drive according to claim 1, characterised in that the torsion spring (5) has at least one circular winding (12) and in that the two spring ends (6, 7) leave the circular form tangentially or on a radius outwards up to a certain distance, are then bent off at right angles in opposite directions and end as two wire pieces which extend so as to be parallel to the axis of the torsion spring.

3. Rotary drive according to claim 1 or 2, characterised in that the windings (12) of the torsion spring (5) enclose an inner guide (9) with little clearance.

4. Rotary drive according to one of the preceding claims, characterised in that the inner guide is formed by the link (3).

5. Rotary drive according to one of the preceding claims, characterised in that the collar (2) has a free cross section (13).

6. Rotary drive according to one of the preceding claims, characterised in that the fixed portion (2) has an area (19) with reduced diameter, is realized with a radially extending transition zone (18) and pertains to the collar (2).

7. Rotary drive according to one of the preceding claims, characterised in that the concentric outer guide is formed by means of a circular, stepped shoulder (10) in the collar (2), arranged above which shoulder there is the rotatable guide portion (3) which for the purpose of staying the second spring end (7) has a cutout (14) as a trap which is open towards the windings (12) of the torsion spring (5) and which extends in part beyond the stepped shoulder (10) so that the second spring end (7) in the event of deflection of the torsion spring is guided by means of a radial transition zone (21) (sic) on the cutout (14) at the shoulder (10) and upon reaching the stop trap (11) springs into the cutout (14).

8. Rotary drive according to one of the preceding claims, characterised in that the cutout (14) is provided with the tangential return face (8).

9. Rotary drive according to one of the preceding claims, characterised in that the features which have been mentioned are also provided for both directions of rotation.

10. Rotary drive according to one of the preceding claims, characterised in that a filling piece is inserted into the stop trap (11).

## Revendications

1. Dispositif d'entraînement rotatif destiné à un interrupteur électrique qui comprend une rosette (2), une coulisse (3) tournante et un curseur (4), et qui a les caractéristiques suivantes:
a) le dispositif (1) d'entraînement rotatif comporte un ressort (5) de torsion ayant deux extrémités (6, 7) de ressort en saillie en forme d'aile,
b) le ressort (5) de torsion est monté concentriquement par rapport à la coulisse (3),
c) en la position zéro non actionnée du dispositif d'entraînement rotatif, moyennant une précontrainte agrandissant le diamètre du ressort de torsion, la première extrémité (6) de ressort est appuyée sur une pièce (2) fixe et la deuxième extrémité (7) de ressort sur une pièce (3) de guidage tournante,
d) lors de l'actionnement du dispositif (1) d'entraînement rotatif, le ressort (5) de torsion est dévié, par l'intermédiaire de sa deuxième extrémité (7) de ressort, par la pièce (3) de guidage tournante, une partie (10) de guidage concentrique tendant la deuxième extrémité (7) de ressort vers l'intérieur,
e) la partie (10) de guidage est munie d'un loquet (11) d'encliquetage, qui est réalisé par agrandissement de diamètre et dans lequel, lors de l'actionnement, en raison de la force qui s'y applique à la suite de la tension du ressort et qui est dirigée vers l'extérieur, la deuxième extrémité (7) de ressort jaillit et s'encliquette,
f) l'encliquetage peut, en exerçant une force de rotation en direction de la position zéro par l'intermédiaire d'une surface (8) de renvoi tangentielle, tournante, qui attaque la deuxième extrémité (7) de ressort encliquetée et qui est ménagée par exemple sur la coulisse (3), être désencliqueté par le fait que la surface (8) exerce sur la deuxième extrémité (7) de ressort une force dirigée vers le centre du ressort (5) de torsion.

2. Dispositif d'entraînement rotatif suivant la revendication 1, caractérisé en ce que le ressort (5) de torsion comporte au moins une spire (12) circulaire et en ce que les deux extrémités (6, 7) du ressort abandonnent la forme circulaire, tangentiellement ou sur un rayon allant vers l'extérieur jusqu'à une distance déterminée, sont ensuite coudées en sens opposé et se terminent en deux tronçons de fil métallique s'étendant parallèlement à l'axe du ressort de torsion.

3. Dispositif d'entraînement rotatif suivant la revendication 1 ou 2, caractérisé en ce que les spires (12) du ressort (5) de torsion entourent la pièce (9) de guidage intérieur en ayant un petit jeu.

4. Dispositif d'entraînement rotatif suivant une des revendications précédentes, caractérisé en ce que la pièce (9) de guidage intérieur est formée par la coulisse (3).

5. Dispositif d'entraînement rotatif suivant une des revendications précédentes, caractérisé en ce que la rosette (2) a une section (13) transversale libre.

6. Dispositif d'entraînement rotatif suivant une des revendications précédentes, caractérisé en ce que la pièce (2) fixe comporte une partie (19) où le diamètre est réduit, qui comporte une transition (18) s'étendant radialement et qui fait partie de la rosette (2).

7. Dispositif d'entraînement rotatif suivant une des revendications précédentes, caractérisé en ce que la pièce de guidage extérieur est formée par une partie (10) en retrait circulaire, en forme de gradin, qui est ménagée dans la rosette (2) et au-dessus de laquelle est montée la pièce (3) de guidage tournante, qui, pour soutenir la deuxième extrémité (7) de ressort, comporte comme loquet une découpe (14) qui est ouverte en direction des spires (12) du ressort (5) de torsion et qui s'étend en partie au dessus de la partie (10) en retrait en forme de gradin, si bien que, lors de la déviation du ressort de torsion, la deuxième extrémité (7) de ressort est guidée sur la partie (10) en retrait par une transition (21) radiale ménagée sur la découpe (14), et que, lorsqu'elle atteint le loquet (11) d'encliquetage, elle jaillit dans la découpe (14).

8. Dispositif d'entraînement rotatif suivant une des revendications précédentes, caractérisé en ce que la découpe (14) est munie de la surface (8) tangentielle de renvoi.

9. Dispositif d'entraînement rotatif suivant une des revendications précédentes, caractérisé en ce que les caractéristiques mentionnées sont prévues aussi pour les deux sens de rotation.

10. Dispositif d'entraînement rotatif suivant une des revendications précédentes, caractérisé en ce qu'une pièce intercalaire est introduite dans le loquet (11) d'encliquetage.
